# EUROPÄISCHE PATENTANMELDUNG

(11) **EP 1 039 432 A1**
(43) Veröffentlichungstag der Anmeldung: **27.09.2000**
(21) Anmeldenummer: 00105376.8
(22) Anmeldetag: 20.03.2000
(51) Int. Cl.: G09F 3/10

(54) **Etikett**

(30) Priorität: 25.03.1999 DE 19913641
(71) Anmelder: PACHEM Papier - Chem. Produktions Gesellschaft m.b.H. & Co. KG, 6845 Hohenems (AT)
(72) Erfinder: Birkner, Günter, 6840 Götzis (AT); Summer, Thomas, 6833 Klaus (AT)
(74) Vertreter: Hefel, Herbert, Dipl.-Ing.

(57) **Zusammenfassung**

Bei einem Etikett zum Aufkleben auf eine Verpackung ist eine bedruckte Folie (3) vorgesehen, welche an ihrer Unterseite mit einer Haftkleberschicht (5) versehen ist. Die Folie (3) als transparente Kunststofffolie ausgebildet und an ihrer der Haftkleberschicht (5) zugewandten Unterseite (9) mit einem Druck (4) versehen, der spiegelverkehrt in einem Konterdruckverfahren aufgebracht und somit durch die transparente Folie (3) hindurch sichtbar und lesbar ist.

## Beschreibung

Die Erfindung betrifft ein Etikett zum Aufkleben auf eine Verpackung oder ein Gefäß bestehend aus einer bedruckten Folie, welche an ihrer Unterseite mit einer Haftkleberschicht versehen ist.

Etiketten zum Aufkleben auf Verpackungen oder Gefäße, die im eigentlichen Sinne ja auch Verpackungen sind, oder aber auf Produkte irgendwelcher Art sind in verschiedensten Ausführungen bekannt. In der Regel sind diese Etiketten bedruckt ausgeführt. Gerade bei Lebensmittelverpackungen oder aber bei Verpackungen oder Produkten, welche oft von Personen in die Hände genommen werden müssen, stellen sie ein Problem dar. Der Druck auf der obersten Folie eines Etiketts muß daher in der Regel von einer zusätzlichen, durchsichtigen Folie abgedeckt werden. Das Etikett wird daher nicht nur von den Kosten her teurer, sondern auch entsprechend dicker und ferner aufwendiger in der Herstellung.

Die vorliegende Erfindung hat sich daher zur Aufgabe gestellt, ein einfach herzustellendes Etikett zu schaffen, bei dem trotzdem das Problem des freiliegenden Druckes auf dem Etikett nicht gegeben ist.

Die Lösung der erfindungsgemäßen Aufgabe gelingt dadurch, daß die Folie als transparente Kunststofffolie ausgebildet ist und an ihrer der Haftkleberschicht zugewandten Unterseite spiegelverkehrt in einem Konterdruckverfahren bedruckt ist.

Durch diese erfindungsgemäßen Maßnahmen kann ein für den endgültigen Einsatz praktisch nur aus einer einzigen Folie bestehendes Etikett geschaffen werden, welches aufgrund der geringen Dicke auch kaum aufträgt. Die Wirkung des Druckes auf der Rückseite der transparenten Folie ist optisch hervorragend. Die bedruckte Folie selbst kann damit die Schutzfunktion für den Druck übernehmen. Die Herstellung eines erfindungsgemäßen Etiketts ist ebenfalls von besonderer Wirtschaftlichkeit. Es ist nun ermöglicht worden, daß die Prozeßabfolge bei der Herstellung von Etiketten grundsätzlich geändert und auch vereinfacht werden kann. Die transparente Folie wird zuerst bedruckt, dann wird die Haftkleberschicht aufgebracht und dann ein Trägermaterial zugeführt. Nun kann dann als letzter Fertigungsschritt das Stanzen der Etiketten erfolgen.

Die Gestaltungsmöglichkeiten für Etiketten sind durch die erfindungsgemäßen Maßnahmen wesentlich verbessert worden. Ob nun ein einfarbiger oder ein mehrfarbiger Druck aufgebracht wird, es kann nie zu einem direkten Kontakt der Druckfarbe mit den die Verpackungen oder das Produkt anfassenden Personen kommen. Das Etikett zeichnet sich also für einen optimalen Einsatz bei bester Wirkungsweise und mit einfachen Herstellungsmöglichkeiten und möglichst geringer Dicke aus.

Weiter wird vorgeschlagen, daß die Folie aus einem transparenten Polypropylen (PP) besteht. Es ist dadurch eine aus optischer Wirkung gute Lösung geschaffen und außerdem ist eine ausreichende mechanische Widerstandsfähigkeit gewährleistet.

Besonders vorteilhaft wirkt es sich aus, wenn die transparente Folie eine Dicke von zwanzig bis einhundert Mikrometer aufweist. Damit wird eine sowohl aus Gründen der Verarbeitbarkeit - z.B. in Etikettiergeräten oder -maschinen - als auch aus optischen Gründen günstige Lösung in Form eines sehr dünnen und trotzdem widerstandsfähigen Etiketts geschaffen.

Ferner wird vorgesehen, daß die mit dem Druck und der Haftkleberschicht versehene transparente Folie auf einem blatt- oder streifenartigen, an seiner Oberseite mit einer Silikonschicht versehenen Trägermaterial bereitgestellt ist. Es ist somit beim erfindungsgemäßen Etikett ein für den Transport und die Zubringung bis zur Verpackung, den Glasbehälter oder das Produkt ausreichender Schutz gegeben, von dem sich das Etikett leicht ablösen läßt.

Damit das erfindungsgemäße Etikett in allen Situationen auch für spezielle Gebiete eingesetzt werden kann, wird vorgeschlagen, daß die transparente Folie aus einem bei Wärme und/oder Druck erweichenden oder schrumpfenden Material gefertigt ist. Dadurch ist es u.a. auch möglich, das erfindungsgemäße Etikett auf ein zylinderförmiges Produkt oder eine entsprechende Verpackung umfangsgeschlossen und satt anliegend aufzubringen.

Gerade durch die erfindungsgemäßen Maßnahmen ergeben sich viele Variationsmöglichkeiten bei der Erstellung des Druckes und auch bei der optischen Wirkung des aufgebrachten Druckes durch die Folie hindurch und durch die Ausgestaltungen des beim Etikett vorliegenden Untergrundes, also der Haftkleberschicht. Dazu wird vorgeschlagen, daß als Haftkleberschicht ein farbloser oder ein eingefärbter eingesetzt ist. In vorteilhafter Weise kann dabei ein beispielsweise weiß eingefärbter Klebstoff eingesetzt werden. Es können dadurch die Gestaltungsmöglichkeiten noch wesentlich erhöht werden.

Weitere ertindungsgemäße Vorteile und besondere Merkmale werden in der nachstehenden Beschreibung anhand der Zeichnung noch näher erläutert. Es zeigen:
Fig. 1 einen schematisch dargestellten Schnitt durch ein erfindungsgemäßes Etikett;
Fig. 2 eine Draufsicht auf ein Etikett mit darunter ersichtlichem, streifenförmgem Trägermaterial.

Ein in den Fig. 1 und 2 dargestelltes Etikett 1 dient zum Aufkleben auf eine Verpackung oder ein Gefäß oder aber direkt auf ein Produkt. Solche Etiketten 1 können durch einen ein- oder mehrfarbigen Druck auf den Inhalt einer Verpackung, auf die Art eines Produktes usw. hinweisen. Etiketten bestehen in der Regel aus einer bedruckten Folie 3, welche an ihrer Unterseite 9 mit einer Haftkleberschicht 5 versehen ist. Die Folie 3 ist als transparente Kunststofffolie ausgebildet und ist nicht wie sonst üblich an der Oberseite 8, sondern an ihrer der Haftkleberschicht 5 zugewandten Unterseite 9 spiegelverkehrt in einem Konterdruckverfahren bedruckt.

Die Folie 3 besteht vorteilhaft aus einem transparenten Polypropylen (PP). Im Rahmen der Erfindung wäre es aber auch denkbar, andere transparente Materialien einzusetzen, die sich für ein Bedrucken und das anschließende Aufbringen einer Haftkleberschicht 5 eignen. Je nach Einsatzzweck der Etiketten 1 könnte hier auch eine besondere Materialwahl getroffen werden.

Die transparente Folie 3 eine Dicke von zwanzig bis einhundert Mikrometer aufweist. Es ist dabei zu gewährleisten, daß die Folie den bei einer Verpackung oder auf einem Gefäß oder einem Produkt auftretenden mechanischen Belastungen standhalten kann.

Die mit dem Druck 4 und der Haftkleberschlcht 5 versehene transparente Folie 3 wird zweckmäßig auf einem blatt- oder streifenartigen, an seiner Oberseite mit einer Silikonschicht 6 versehenen Trägermaterial 7 bereitgestellt. Es ist dabei denkbar, daß jedes Etikett für sich ein Trägermaterial 7 aufweist oder aber daß eben eine Vielzahl von Etiketten auf einem Blatt oder einem Streifen aufgesetzt sind.

Je nach Einsatzzwecke der Etiketten ist auch eine nachträgliche optimale Verarbeitbarkeit und Anpassungsmöglichkeit von Interesse. Deshalb kann die transparente Folie 3 auch aus einem bei Wärme und/oder Druck erweichenden oder schrumpfenden Material gefertigt sein.

Zur Erzielung zusätzlicher Effekte kann beim erfindungsgemäßen Etikett 1 als Haftkleberschicht 5 ein farbloser oder ein eingefärbter, beispielsweise weiß eingefärbter Klebstoff eingesetzt werden.

## Patentansprüche

1. Etikett zum Aufkleben auf eine Verpackung oder ein Gefäß, bestehend aus einer bedruckten Folie, welche an ihrer Unterseite mit einer Haftkleberschicht versehen ist, dadurch gekennzeichnet, dass die Folie (3) als transparente Kunststoffolie ausgebildet ist und an ihrer der Haftkleberschicht (5) zugewandten Unterseite (9) spiegelverkehrt in einem Konterdruckverfahren bedruckt ist.

2. Etikett nach Anspruch 1, dadurch gekennzeichnet, dass die Folie (3) aus einem transparenten Polypropylen (PP) besteht.

3. Etikett nach Anspruch 1 oder 2, dadurch gekennzeichnet, dass die transparente Folie (3) eine Dicke von zwanzig bis einhundert Mikrometer aufweist.

4. Etikett nach einem der Ansprüche 1 bis 3, dadurch gekennzeichnet, dass die mit dem Druck (4) und der Haftkleberschicht (5) versehene transparente Folie (3) auf einem blatt- oder streifenartigen, an seiner Oberseite mit einer Silikonschicht (6) versehenen Trägermaterial (7) bereitgestellt ist.

5. Etikett nach einem der Ansprüche 1 bis 4, dadurch gekennzeichnet, dass die transparente Folie (3) aus einem bei Wärme und/oder Druck erweichenden oder schrumpfenden Material gefertigt ist.

6. Etikett nach einem der Ansprüche 1 bis 5, dadurch gekennzeichnet, dass als Haftkleberschicht (5) ein farbloser oder ein eingefärbter Klebstoff eingesetzt ist.

7. Etikett nach Anspruch 6, dadurch gekennzeichnet, dass als Haftkleberschicht (5) ein weiß eingefärbter Klebstoff eingesetzt ist.
